# EUROPÄISCHE PATENTSCHRIFT

(11) **EP 3 408 443 B1**
(45) Veröffentlichungstag und Bekanntmachung des Hinweises auf die Patenterteilung: **06.11.2019**
(21) Anmeldenummer: 16810374.5
(22) Anmeldetag: 14.12.2016
(51) Int. Cl.: D21F 3/04

(54) **PRESSENPARTIE**
PRESS SECTION
SECTION DE PRESSES

(30) Priorität: 29.01.2016 DE 102016201333
(43) Veröffentlichungstag der Anmeldung: 05.12.2018
(73) Patentinhaber: Voith Patent GmbH, 89522 Heidenheim (DE)
(72) Erfinder: GRONYCH, Daniel, 89522 Heidenheim (DE); RÜHL, Thomas, 73249 Wernau (DE)
(86) Internationale Anmeldenummer: PCT/EP2016/080961
(87) Internationale Veröffentlichungsnummer: WO 2017/129308

(56) Entgegenhaltungen:
- EP-A1- 0 608 533
- DE-A1- 10 116 364
- DE-A1-102011 082 161
- DE-C1- 19 511 988

## Beschreibung

Die Erfindung betrifft eine Pressenpartie einer Maschine zur Herstellung einer Faserstoffbahn, insbesondere einer Papier-, Karton- oder Tissuebahn mit zwei in Bahnlaufrichtung hintereinander liegenden und von jeweils zwei Presselementen gebildeten Pressspalten, wobei um jedes Presselement zumindest ein separates, endlos umlaufendes Pressband jeweils über mehrere Leitwalzen geführt ist, die Faserstoffbahn nach den Pressspalten jeweils über eine Führungsstrecke gemeinsam mit zwei gegenüber liegenden Pressbändern läuft und nach der jeweils auf einen Pressspalt folgenden Führungstrecke ein Pressband von der Faserstoffbahn weggeführt wird, während das gegenüberliegende Pressband gemeinsam mit der Faserstoffbahn an einem Saugelement entlangläuft, wobei das Saugelement nach dem ersten Pressspalt von einer rotierenden, besaugten Leitwalze gebildet wird.

Eine Presse der eingangsgenannten Art ist beispielsweise aus DE 10 2011 082 161 A1 bekannt. Die dort beschriebene Pressenpartie umfasst mehrere Pressspalte mit jeweils zwei bandförmigen, endlos umlaufenden Bespannungen in Form eines Unterfilzes und eines Oberfilzes, die über mehrere Leitwalzen geführt werden.

Nach jedem Pressspalt werden der Unterfilz und der Oberfilz an einer Trennstelle wieder auseinandergeführt, um die Faserstoffbahn auf dem Unterfilz weiterzuführen und von dem Oberfilz zu trennen. Eine an der Trennstelle angeordnete Leitwalze der Mehrzahl von Leitwalzen ist eine besaugte Leitwalze des Unterfilzes und dient u.a. dazu, die Faserstoffbahn an der Trennstelle auf dem Unterfilz zu halten. Solch eine besaugte Leitwalze wird auch als Saugfilzleitwalze bezeichnet.

Saugfilzleitwalzen werden insbesondere oberhalb von Bahngeschwindigkeiten von 1100 m/min bis 1200 m/min genutzt, da hier die wie oben beschriebene Bahntrennung mit einem kostengünstigeren Trennsauger nicht mehr möglich ist. Saugfilzleitwalzen bieten den Vorteil einer sehr sicheren Bahntrennung bis zu hohen Geschwindigkeiten, sind aber bezüglich Investitionskosten, Ersatzteilen und Betriebskosten sehr aufwendig.

Eine übliche Saugfilzleitwalze ist meistens zwei- oder mehrzonig ausgeführt, weshalb zur Absaugung ein relativ aufwendiger Absaugkopf notwendig wird. Eine übliche Saugfilzleitwalze benötigt außerdem einen Drehantrieb, da sie reibungsbehaftet ist und selbst Antriebsleistung in der Filzschleife verbraucht. Durch den Antrieb wird verhindert, dass die Filzspannung direkt nach dem Pressnip zu stark abfällt, was sonst zu Bahnlaufstörungen führen kann.

Wenn der Drehantrieb der Saugfilzleitwalze zusammen mit der Absaugung auf einer Antriebsseite der Presse vorgesehen ist, muss der Drehantrieb in der Regel exzentrisch mit einem Getriebe ausgeführt werden. Alternativ kann der Drehantrieb auf der Triebseite zentrisch ausgeführt werden, wobei dann aber in der Regel die Absaugung aufwendig auf eine Führerseite der Presse zu verlegen ist.

Aus der DE 101 16 364 A1 ist es bekannt, statt der Saugfilzleitwalze ein stationäres Saugelement einzusetzen.

Der Erfindung liegt die Aufgabe zugrunde, einen sicheren Bahnlauf bei derartigen Pressenpartien mit möglichst geringem Aufwand zu erreichen.

Erfindungsgemäß wurde die Aufgabe durch die Merkmale des kennzeichnenden Teils des Anspruchs 1 gelöst.

Die besaugte Leitwalze sorgt für eine sichere Bahnführung nach dem ersten Pressspalt. Nach dem zweiten Pressspalt ist der Feuchtegehalt der Faserstoffbahn bei derartigen Pressenpartien und insbesondere bei Verpackungspapieren mit mittlerem bis schweren Flächengewichten von bis zu 250g/m² selbst bei Maschinengeschwindigkeiten von über 1100 m/min bereits soweit vermindert und damit auch die Festigkeit der Faserstoffbahn soweit gesteigert, dass zur Stabilisierung des Bahnlaufs bei Wegführung eines Pressbandes der Einsatz eines kostengünstigen feststehenden Saugkasten genügt.

Gemäß einer bevorzugten Ausführungsform der Erfindung beträgt die Länge einer Führungsstrecke vom jeweiligen Saugelement bis zu einer im Faserstoffbahnlauf nachfolgenden Abnahmesaugwalze zur Überführung der Faserstoffbahn von der einen Bespannung auf eine weitere Bespannung maximal 600 mm bis maximal 1000 mm.

Um die Spannung des, die besaugte Leitwalze umschlingenden Pressbandes nach dem ersten Pressspalt nicht zu stark abfallen zu lassen, sollte die besaugte Leitwalze einen eigenen Antrieb aufweisen. Da die besaugte Leitwalze selbst Antriebsleistung infolge Reibung verbraucht, ist es vorteilhaft, wenn der Antrieb der besaugten Leitwalze mindestens 15%, vorzugsweise wenigstens 20% und insbesondere zumindest 25% der gesamten Antriebsleistung des jeweiligen Pressspaltes aufbringt.

Zur Minimierung des Aufwandes ist es bei vielen Anwendungen aber auch möglich auf einen Antrieb der besaugten Leitwalze zu verzichten. Ein Absaugkopf der besaugten Leitwalze kann somit einfacher gestaltet sein.

In beiden Fällen wird jedoch Antriebsleistung von einer, nach einem Saugelement vom entsprechenden Pressband umschlungenen Leitwalze mit einem eigenen Antrieb aufgebracht. Um die Übertragung der Antriebsleistung auf diese Leitwalze zu unterstützen, sollte der Umschlingungswinkel der Leitwalze mit dem eigenen Antrieb größer als 60°, vorzugsweise größer als 80° und insbesondere größer als 90° sein.

Dabei kann der Antrieb der Leitwalze mindestens 15%, vorzugsweise wenigstens 20% und insbesondere zumindest 25% der gesamten Antriebsleistung des jeweiligen Pressenspaltes aufbringen.

Gemäß noch einer Ausführungsform der Erfindung ist der Drehantrieb der, der besaugten Leitwalze nachfolgenden Leitwalze drehmomentgesteuert, wohingegen ein Drehantrieb am Pressnip drehzahlgesteuert ist.

Zur Anpassung an die speziellen Einsatz-Erfordernisse sollte die besaugte Leitwalze mehrere Saugzonen besitzen, von denen mindestens eine Zone eine Hochvakuumzone mit einem Vakuum von mindestens 35 kPa bis mindestens 50 kPa ist.
Im Interesse einer sicheren Bahnführung sollte der Saugkasten mehrere, vorzugsweise zwischen 3 und 5 Saugschlitze aufweisen.

Für einen sicheren Bahnlauf vor den Pressspalten ist es von Vorteil, wenn die Faserstoffbahn vor zumindest einem, vorzugsweise beiden Pressspalten jeweils über eine Führungsstrecke gemeinsam mit zwei gegenüber liegenden Pressbändern läuft.
Die beidseitige Führung der Faserstoffbahn in der Führungsstrecke ist selbst bei hohen Geschwindigkeiten sicher und stabil und verhindert Beschädigungen der Faserstoffbahn.

Zwecks intensiver aber schonender Entwässerung sollte wenigstens ein Presspalt verlängert ausgeführt sein und bevorzugt einen Pressdruck von > 1000 kN/m und/oder eine Pressspaltlänge von > 250 mm haben.

Besonders einfach gestaltet sich die Pressspaltbildung, wenn die Presselemente von Presswalzen gebildet werden.

Wegen des enormen Wasseranfalls während der Entwässerung in den Presspalten sollten die Pressbänder als wasseraufnehmende Pressfilze ausgebildet sein.

Für die Konstruktion der Pressenpartie selbst ergeben sich Vorteile in Fällen, in denen die Saugelemente dem jeweils unter der Faserstoffbahn umlaufenden Pressband zugeordnet sind.
Zur Anpassung an sich ändernde Betriebsbedingungen, verschiedene Sorten von Faserstoffbahnen oder zum Einführen der Faserstoffbahn in die Pressenpartie ist es ebenso von Vorteil, wenn wenigstens eine Leitwalze bewegbar gelagert ist.

Nachfolgend soll die Erfindung an einem Ausführungsbeispiel näher erläutert werden.
In der beigefügten Zeichnung zeigt die Figur eine erfindungsgemäße Pressenpartie mit zwei Pressspalten 3,4.

Dabei wird die Faserstoffbahn 1 zur Entwässerung durch zwei in Bahnlaufrichtung 2 hintereinander liegende und von jeweils zwei gegeneinander gedrückten Presswalzen 16,17,18,19 gebildete Pressspalten 3,4 geführt. Jede Presswalze 16,17,18,19 besitzt ein eigenes, endlos umlaufendes Pressband 5,6,7,8 in Form eines wasseraufnehmenden Pressfilzes zur Aufnahme und Wegführung des aus der Faserstoffbahn 1 gepressten Wassers, welches über mehrere Leitwalzen 9 geführt wird.

Zur Gewährleistung eines stabilen Bahnlaufs wird die Faserstoffbahn 1 vor und nach jedem Preßspalt 3,4 gemeinsam mit den beiden Pressbändern 5,6,7,8 des Pressspaltes 3,4 in einer Führungsstrecke 10,11,12,13, die kürzer als 800 mm ist, geführt.

Die Abnahme der Faserstoffbahn 1 erfolgt von einem Sieb 20 eines vorgelagerten Formers. Außerdem sind die Pressspalte 3,4 durch den Einsatz von hier oben angeordneten Presswalzen 16,18 in Form von Schuhpresswalzen verlängert ausgeführt. Diese Schuhpresswalzen besitzen einen flexiblen Walzenmantel, der über einen Pressschuh 21 mit konkaver Anpressfläche gegen die andere Presswalze 17,19 gedrückt wird.
Die Länge der Pressschuhe 21 in Bahnlaufrichtung 2 liegt bei mindestens 250 mm. Der Pressdruck im Pressspalt 3,4 beträgt mindestens 1000 kN/m.
Um die Übergabe der Faserstoffbahn 1 an eine folgende Einheit, beispielsweise einen weiteren Pressspalt oder eine Trockengruppe einer folgenden Trockenpartie zur Trocknung der Faserstoffbahn zu ermöglichen, wird nach der jeweils auf einen Pressspalt 3,4 folgenden Führungstrecke 10,11 ein Pressband 5,7 von der Faserstoffbahn 1 weggeführt. Während dieser Wegführung eines Pressbandes 5,7 läuft das gegenüberliegende, hier jeweils untere Pressband 6,8 gemeinsam mit der Faserstoffbahn 1 an einem Saugelement 14,15 entlang.

Wegen der noch relativ feuchten Faserstoffbahn 1 wird dieses Saugelement 14 nach dem ersten Pressspalt 3 von einer rotierenden, besaugten Leitwalze gebildet.

Derartige Saugleitwalzen sind zwar teuer, gewährleisten aber einen sicheren Bahnlauf auch bei hohen Maschinengeschwindigkeiten von 1000 m/min und mehr sowie mittleren und hohen Flächengewichten von bis zu 250 g/m².

Zum Ausgleich von Reibungsverlusten sowie zur Aufrechterhaltung der Bandspannung nach dem Pressspalt besitzt die besaugte Leitwalze einen eigenen Antrieb, der mindestens 15% der gesamten Antriebsleistung des jeweiligen Pressspaltes aufbringt. Hierzu wird die besaugte Leitwalze vom entsprechenden Pressband 6,8 mit einem Winkel von mindestens 15° bevorzugt wenigstens 30° umschlungen.

Wie in der Figur zu erkennen, weist eine, nach einem Saugelement 14,15 vom entsprechenden Pressband 6,8 umschlungene Leitwalze 9 einen eigenen Antrieb auf. Dabei ist der Umschlingungswinkel dieser Leitwalze 9 mit dem eigenen Antrieb größer als 60°.

Über diese angetriebene Leitwalze 9 kann mindestens 15% der gesamten Antriebsleistung des jeweiligen Pressenspaltes aufgebracht werden.

Zur Anpassung an die speziellen Anforderungen besitzt die besaugte Leitwalze mehrere Saugzonen.

Nach der auf den zweiten Pressspalt folgenden Führungsstrecke 11 ist das Saugelement 15 im Bereich der Wegführung des Pressbandes 7 als einfacher, feststehender Saugkasten ausgebildet. Wegen der bereits relativ hohen Festigkeit der Faserstoffbahn 1 genügt dies. Dabei hat dieser Saugkasten zwischen 3 und 5 Saugschlitze.

## Patentansprüche

1. Pressenpartie einer Maschine zur Herstellung einer Faserstoffbahn (1), insbesondere einer Papier-, Karton- oder Tissuebahn mit zwei in Bahnlaufrichtung (2) hintereinander liegenden und von jeweils zwei Presselementen gebildeten Pressspalten (3,4), wobei um jedes Presselement zumindest ein separates, endlos umlaufendes Pressband (5,6,7,8) jeweils über mehrere Leitwalzen (9) geführt ist, die Faserstoffbahn (1) nach den Pressspalten (3,4) jeweils über eine Führungsstrecke (10,11) gemeinsam mit zwei gegenüber liegenden Pressbändern (5,6,7,8) läuft und nach der jeweils auf einen Pressspalt folgenden Führungstrecke (10,11) ein Pressband (5,7) von der Faserstoffbahn weggeführt wird, während das gegenüberliegende Pressband (6,8) gemeinsam mit der Faserstoffbahn (1) an einem Saugelement (14,15) entlangläuft, wobei
das Saugelement (14) nach dem ersten Pressspalt (3) von einer rotierenden, besaugten Leitwalze gebildet wird, **dadurch gekennzeichnet, dass** das Saugelement nach dem zweiten Pressspalt (4) von einem feststehenden Saugkasten (15) gebildet wird und eine, nach einem Saugelement (14,15) vom entsprechenden Pressband (6,8) umschlungene Leitwalze (9) einen eigenen Antrieb aufweist.

2. Pressenpartie nach Anspruch 1, **dadurch gekennzeichnet, dass** die besaugte Leitwalze einen eigenen Antrieb aufweist.

3. Pressenpartie nach Anspruch 2, **dadurch gekennzeichnet, dass** der Antrieb der besaugten Leitwalze mindestens 15%, vorzugsweise wenigstens 20% und insbesondere zumindest 25% der gesamten Antriebsleistung des jeweiligen Pressspaltes (3,4) aufbringt.

4. Pressenpartie nach Anspruch 1, **dadurch gekennzeichnet, dass** die besaugte Leitwalze keinen eigenen Antrieb besitzt.

5. Pressenpartie nach einem der vorhergehenden Ansprüche, **dadurch gekennzeichnet, dass**
der Umschlingungswinkel der Leitwalze (9) mit dem eigenen Antrieb größer als 60°, vorzugsweise größer als 80° und insbesondere größer als 90° ist.

6. Pressenpartie nach einem der vorhergehenden Ansprüche, **dadurch gekennzeichnet, dass**
der Antrieb der Leitwalze (9) mindestens 15%, vorzugsweise wenigstens 20% und insbesondere zumindest 25% der gesamten Antriebsleistung des jeweiligen Pressenspaltes (3,4) aufbringt.

7. Pressenpartie nach einem der vorhergehenden Ansprüche, **dadurch gekennzeichnet, dass**
die besaugte Leitwalze mehrere Saugzonen besitzt.

8. Pressenpartie nach einem der vorhergehenden Ansprüche, **dadurch gekennzeichnet, dass**
der Saugkasten mehrere, vorzugsweise zwischen 3 und 5 Saugschlitze aufweist.

9. Pressenpartie nach einem der vorhergehenden Ansprüche, **dadurch gekennzeichnet, dass**
die Faserstoffbahn (1) vor zumindest einem, vorzugsweise beiden Pressspalten (3,4) jeweils über eine Führungsstrecke (12,13) gemeinsam mit zwei gegenüber liegenden Pressbändern läuft.

10. Pressenpartie nach einem der vorhergehenden Ansprüche, **dadurch gekennzeichnet, dass**
wenigstens ein Presspalt (3,4) verlängert ausgeführt ist.

11. Pressenpartie nach einem der vorhergehenden Ansprüche, **dadurch gekennzeichnet, dass**
die Presselemente von Presswalzen ((16,17,18,19) gebildet werden.

12. Pressenpartie nach einem der vorhergehenden Ansprüche, **dadurch gekennzeichnet, dass**
die Pressbänder (5,6,7,8) als wasseraufnehmende Pressfilze ausgebildet sind.

13. Pressenpartie nach einem der vorhergehenden Ansprüche, **dadurch gekennzeichnet, dass**
die Saugelemente (14,15) dem jeweils unter der Faserstoffbahn (1) umlaufenden Pressband (6,8) zugeordnet sind.

## Claims

1. Press section of a machine for producing a fibrous web (1), in particular a paper, board or tissue web, having two press nips (3, 4) located one after another in the web running direction (2) and each formed by two press elements, at least one separate, endlessly circulating press belt (5, 6, 7, 8) being respectively guided around each press element over multiple guide rolls (9), the fibrous web (1) after the press nips (3, 4) respectively running over a guide section (10, 11) together with two opposite press belts (5, 6, 7, 8) and, after the guide section (10, 11) respectively following a press nip, one press belt (5, 7) being led away from the fibrous web, while the opposite press belt (6, 8) runs along on a suction element (14, 15) together with the fibrous web (1), the suction element (14) after the first press nip (3) being formed by a rotating evacuated guide roll,
**characterized in that**
the suction element after the second press nip (4) is formed by a stationary suction box (15), and a guide roll (9) around which the corresponding press belt (6, 8) wraps after a suction element (14, 15) has its own drive.

2. Press section according to Claim 1,
**characterized in that**
the evacuated guide roll has its own drive.

3. Press section according to Claim 2,
**characterized in that**
the drive of the evacuated guide roll applies at least 15%, preferably at least 20% and in particular at least 25%, of the total drive power of the respective press nip (3, 4).

4. Press section according to Claim 1,
**characterized in that**
the evacuated guide roll does not have its own drive.

5. Press section according to one of the preceding claims,
**characterized in that**
the wrap angle of the guide roll (9) having its own drive is greater than 60°, preferably greater than 80° and in particular greater than 90°.

6. Press section according to one of the preceding claims,
**characterized in that**
the drive of the guide roll (9) applies at least 15%, preferably at least 20% and in particular at least 25%, of the total drive power of the respective press nip (3, 4).

7. Press section according to one of the preceding claims,
**characterized in that**
the evacuated guide roll has a plurality of suction zones.

8. Press section according to one of the preceding claims,
**characterized in that**
the suction box has a plurality of suction slots, preferably between 3 and 5.

9. Press section according to one of the preceding claims,
**characterized in that**
the fibrous web (1) before at least one press nip, preferably both press nips (3, 4), respectively runs over a guide section (12, 13) together with two opposite press belts.

10. Press section according to one of the preceding claims,
**characterized in that**
at least one press nip (3, 4) is extended.

11. Press section according to one of the preceding claims,
**characterized in that**
the press elements are formed by press rolls (16, 17, 18, 19).

12. Press section according to one of the preceding claims,
**characterized in that**
the press belts (5, 6, 7, 8) are formed as water-absorbing press felts.

13. Press section according to one of the preceding claims,
**characterized in that**
the suction elements (14, 15) are assigned to the press belt (6, 8) respectively circulating under the fibrous web (1).

## Revendications

1. Section de presses d'une machine de fabrication d'une bande de matière fibreuse (1), en particulier d'une bande de papier, de carton ou de tissu, dotée de deux lignes de contact (3, 4) situées l'une derrière l'autre dans la direction de parcours (2) et formées respectivement par deux éléments de presse, dans laquelle au moins une courroie de pressage (5, 6, 7, 8) séparée et circulant sans fin est respectivement guidée autour de chaque élément de presse par le biais de plusieurs rouleaux de guidage (9), la bande de matière fibreuse (1) avance après les lignes de contact (3, 4) respectivement par le biais d'un trajet de guidage (10, 11) en même temps que deux courroies de pressage (5, 6, 7, 8) opposées l'une à l'autre et une courroie de pressage (5, 7) est éloignée de la bande de matière fibreuse (1) après le trajet de guidage respectif (10, 11) succédant à une ligne de contact, pendant que la courroie de pressage opposée (6, 8) avance de manière longitudinale en même temps que la bande de matière fibreuse (1) sur un élément d'aspiration (14, 15), dans laquelle l'élément d'aspiration (14) est formé d'un rouleau de guidage rotatif et aspirant après la première ligne de contact (3), **caractérisée en ce que** l'élément d'aspiration est formé d'une caisse aspirante (15) fixe après la deuxième ligne de contact (4) et comporte un entraînement propre après un élément aspirant (14, 15) et avant le rouleau de guidage (9) entourant la courroie de pressage correspondante (6, 8) .

2. Section de presses selon la revendication 1, **caractérisée en ce que** le rouleau de guidage aspirant comporte un entraînement propre.

3. Section de presses selon la revendication 2, **caractérisée en ce que** l'entraînement du rouleau de guidage aspirant fournit 15 % au minimum, de préférence 20 % au minimum et en particulier 25 % au minimum de la puissance d'entraînement totale de la ligne de contact respective (3, 4).

4. Section de presses selon la revendication 1, **caractérisée en ce que** le rouleau de guidage aspirant ne possède pas d'entraînement propre.

5. Section de presses selon l'une des revendications précédentes, **caractérisée en ce que** l'angle d'enveloppement du rouleau de guidage (9) par rapport à l'entraînement propre est supérieur à 60°, de préférence supérieur à 80° et en particulier supérieur à 90°.

6. Section de presses selon l'une des revendications précédentes, **caractérisée en ce que** l'entraînement du rouleau de guidage (9) fournit 15 % au minimum, de préférence 20 % au minimum et en particulier 25 % au minimum de la puissance d'entraînement totale de la ligne de contact respective (3, 4).

7. Section de presses selon l'une des revendications précédentes, **caractérisée en ce que** le rouleau de guidage aspirant possède plusieurs zones d'aspiration.

8. Section de presses selon l'une des revendications précédentes, **caractérisée en ce que** la caisse aspirante comporte plusieurs, de préférence entre 3 et 5, fentes d'aspiration.

9. Section de presses selon l'une des revendications précédentes, **caractérisée en ce que** la bande de matière fibreuse (1) avance devant au moins une, de préférence devant les deux lignes de contact (3, 4), respectivement en même temps que deux courroies de pressage opposées l'une à l'autre par le biais d'un trajet de guidage (12, 13).

10. Section de presses selon l'une des revendications précédentes, **caractérisée en ce qu'**au moins une ligne de contact (3, 4) est réalisée de manière allongée.

11. Section de presses selon l'une des revendications précédentes, **caractérisée en ce que** les éléments de pressage sont formés par des rouleaux de pressage (16, 17, 18, 19).

12. Section de presses selon l'une des revendications précédentes, **caractérisée en ce que** les courroies de pressage (5, 6, 7, 8) sont réalisées comme des feutres de pressage déshumidifiants.

13. Section de presses selon l'une des revendications précédentes, **caractérisée en ce que** les éléments aspirants (14, 15) sont associés à la courroie de pressage (6, 8) circulant sous la bande de matière fibreuse (1).
